# EUROPÄISCHE PATENTSCHRIFT

(11) **EP 2 383 387 B1**
(45) Veröffentlichungstag und Bekanntmachung des Hinweises auf die Patenterteilung: **09.10.2013**
(21) Anmeldenummer: 11164084.3
(22) Anmeldetag: 28.04.2011
(51) Int. Cl.: D21F 1/00, D21F 1/32

(54) **Verfahren und Vorrichtung zur Reinigung einer umlaufenden Gewebebahn in einer Papier- oder Kartonmaschine**
Method and device for cleaning a circulating fabric in a paper or board machine
Procédé et dispositif de nettoyage d'une toile circulant dans une machine à papier ou carton

(30) Priorität: 28.04.2010 DE 102010028309
(43) Veröffentlichungstag der Anmeldung: 02.11.2011
(73) Patentinhaber: Müller, Swen, 64367 Mühltal (DE)
(72) Erfinder: Müller, Swen, 64367 Mühltal (DE)
(74) Vertreter: Richardt Patentanwälte GbR

(56) Entgegenhaltungen:
- EP-A1- 1 520 928
- DE-A1- 19 539 015

## Beschreibung

Die Erfindung betrifft ein Verfahren zur Reinigung einer umlaufenden Gewebebahn in einer Papier- oder Kartonmaschine. Außerdem betrifft die Erfindung ein Siebband für eine solche Papier- oder Kartonmaschine, eine Vorrichtung zur Reinigung der umlaufenden Gewebebahn in einer Papier- oder Kartonmaschine und eine Papier- oder Kartonmaschine.

In Papier- oder Kartonmaschinen werden umlaufenden Gewebebahnen zum Transport der Rohpapierbahn verwendet. Unter einer Rohpapierbahn wird eine Bahn aus den Rohstoffen für das Papier verstanden. Im Laufe des Produktionsprozesses wird der Rohpapierbahn immer mehr Wasser durch Austrocknung entzogen, sodass am Ende des Produktionsprozesses aus der Rohpapierbahn eine Papierbahn entstanden ist. Zur Trocknung werden Gewebebahnen verwendet, die aus sogenannten Siebbändern bestehen. Ein Siebband ermöglicht also den Transport der Rohpapierbahn bei gleichzeitiger Trocknung der Rohpapierbahn, da durch die Löcher des Siebbands genügend Luft hindurchtritt, um eine Trocknung zu gewährleisten. Für die verschiedenen Trocknungsstufen innerhalb der Papier- oder Kartonmaschine werden Siebbänder mit verschieden großen Maschen oder Löchern verwendet. Je größer die Maschen oder Löcher sind, desto mehr Wasser kann verdunsten bzw. verdampfen. Um ein unregelmäßiges Trocknen der Rohpapierbahn zu vermeiden, werden zu Beginn des Produktionsprozesses engmaschige Siebbänder verwendet, wodurch ein gleichmäßiges Austrocknen der Rohpapierbahn erfolgt. Je trockener die Rohpapierbahn wird, desto größer werden die Löcher oder Maschen des Siebbands.

Im Laufe des Betriebes setzen sich in den Maschen oder Löchern der Gewebebahnen Ablagerungen ab. Diese Ablagerungen können zum Beispiel aus Papierfasern, Leim, sonstigen Bestandteilen der Rohpapierbahn oder anderen Verschmutzungen bestehen. Ein besonders großes Problem bei der Produktion stellen sogenannte Stickies dar. Diese Leimklumpen verstopfen die Maschen oder Löcher des Siebbands und verhindern so eine gleichmäßige Trocknung der Rohpapierbahn.

Daher ist eine regelmäßige Reinigung der Gewebebahn erforderlich. Hierfür werden zum Beispiel im Stand der Technik Bürsten, Wasser, Druckluft oder Trockeneis verwendet. Die DE 44 19 540 A1 beispielsweise schlägt die Reinigung einer umlaufenden Gewebebahn mit Druckluft, Wasser, Dampf oder Chemikalien vor. DE 10 2008 049 337 A1 schlägt eine Reinigung der Gewebebahn mit Hilfe von Trockeneis vor.

DE 195 39 015 A1 offenbart eine Vorrichtung zum Reinigen eines umlaufenden Transportbandes bei einer Papierherstellungsmaschine, zum Beispiel eines Trocken- oder Nasssiebbandes oder eines Filzbandes, mit wenigstens einer gegen das Transportband richtbaren Düse zum Beaufschlagen des Gewebebandes mit einem flüssigen oder gasförmigen Medium. Die Vorrichtung ist so ausgebildet, dass ein mit der Reinigungsdüse (8) zusammenwirkender Saugraum (18) vorgesehen ist, welcher der Reinigungsdüse (8) derart zugeordnet ist, dass durch den Düsenstrahl (27) von dem Transportband (4) abgelöster Schmutz- und/oder Wassernebel oder Restwasser in den Saugraum (18) eingesogen und abgeführt werden kann. Nach DE 195 39 015 A1 ist es auch denkbar Laser- und Ultraschallquellen einzusetzen, um Verunreinigungen von der Bandoberfläche abzutragen.

EP 1 520 928 A1 offenbart eine Vorrichtung zum Reinigen von Gewebe, insbesondere von Trockengewebe für die Papierindustrie. Das Trockengewebe wird dabei durch eine Trockenreinigungsvorrichtung mit einem Laserkopf gereinigt, der sich in einer Richtung senkrecht zur Bewegungsrichtung des Gewebes bewegt.

Aufgabe der Erfindung ist es, ein verbessertes Verfahren zur Reinigung einer umlaufenden Gewebebahn, ein verbessertes Siebband für eine Papier- oder Kartonmaschine, eine verbesserte Vorrichtung zur Reinigung einer umlaufenden Gewebebahn in einer Papier- oder Kartonmaschine und eine verbesserte Papier- oder Kartonmaschine zu schaffen.

Gelöst werden diese Aufgaben durch die in den unabhängigen Patentansprüchen angegeben Gegenstände. Ausführungsformen der Erfindung sind in den abhängigen Ansprüchen angegeben.

Erfindungsgemäß wird ein Verfahren zur Reinigung einer umlaufenden Gewebebahn in einer Papier- oder Kartonmaschine geschaffen, wobei die Gewebebahn durch Bestrahlung mit einem Laserstrahl gereinigt wird.

Die Reinigung durch Bestrahlung durch einen Laserstrahl ist vorteilhaft, da bei Reinigungsverfahren aus dem Stand der Technik durch eine komplizierte Mechanik ein hoher mechanischer Verschleiß auftritt und eine regelmäßige Wartung der Reinigungsvorrichtung nötig macht. Durch ein Reinigungsverfahren mittels eines Laserstrahls werden also ein niedriger Verschleiß und niedrigere Wartungsintervalle erreicht. Dies reduziert die für den Produktionsprozess notwendigen Kosten. Außerdem belastet ein Reinigungsverfahren mit Hilfe eines Laserstrahls in einem erheblich geringeren Maße die Umwelt, da keinerlei Wasser für den Reinigungsprozess benötigt wird.

Die Reinigung mit Hilfe des Laserstrahls erfolgt dadurch, dass der Laserstrahl von den Schmutzpartikeln zumindest teilweise absorbiert wird, sodass sich die Schmutzpartikel aufgrund der Energie des Laserstrahls erhitzen und verdampfen.

Nach einer Ausführungsform der Erfindung besteht die Gewebebahn aus einem Kunststoff oder einem Metall. Der Laserstrahl weist ferner eine Laserstrahlwellenlänge auf, für die der Kunststoff der Gewebebahn transparent ist. Unter transparent wird hier verstanden, dass mehr als 95 % der Energie des Laserstrahls vom Kunststoff transmittiert, d.h. nicht absorbiert, wird. Vorzugsweise beträgt dieser Wert mehr als 99,5%.

Dies ist vorteilhaft, um ein Erhitzen der Gewebebahn durch den Laserstrahl zu verhindern. Ein Erhitzen der Gewebebahn könnte in ihrer Zerstörung resultieren. Bei einer Gewebebahn aus einem Metall ist dieser Aspekt zu vernachlässigen, da ein Metall die Hitze besser über die gesamte Gewebebahn verteilt und somit keine punktuelle Erhitzung der Gewebebahn stattfindet. Außerdem ist üblicherweise ein Metall resistenter gegenüber hohen Temperaturen als ein Kunststoff.

Nach Ausführungsformen der Erfindung streut der Kunststoff den Laserstrahl zumindest teilweise. Dies ist vorteilhaft, da so ebenfalls eine punktuelle Erhitzung der Gewebebahn verhindert wird. Durch die Streuung wird lediglich ein geringer Anteil der Energie des Laserstrahls auf den Kunststoff übertragen. Außerdem erfolgt durch die Streuung eine geringe Erwärmung der Gewebebahn auf einem größeren Bereich, da der Laserstrahl durch die Streuung nicht lediglich punktuell auf einen Punkt der Gewebebahn gerichtet ist.

Vorzugsweise ist der Kunststoff für den Laserstrahl eines CO₂-Lasers oder für den eines YAG-Lasers transparent oder streut dessen Wellenlänge zumindest teilweise. Diese Laser werden vorzugsweise erfindungsgemäß für die Reinigung der Gewebebahn bzw. des Siebbandes verwendet.

Nach Ausführungsformen der Erfindung weist der Laserstrahl eine Laserstrahlenergie auf und der Kunststoff absorbiert weniger als 5 % dieser Laserstrahlenergie. Vorzugsweise liegt dieser Wert unterhalb von 5 Promille. Dies ist ebenfalls vorteilhaft für eine geringe Erwärmung des Kunststoffs.

Erfindungsgemäß wird die Gewebebahn in einer ersten Richtung über zumindest zwei Umlenkwalzen in der Papier- oder Kartonmaschine geführt. Mit anderen Worten umläuft die Gewebebahn in einer ersten Richtung über zumindest zwei Umlenkwalzen in der Papier- oder Kartonmaschine. Der Laserstrahl wird in einer zweiten Richtung über die Gewebebahn geführt. Die erste und zweite Richtung schließen einen Winkel ein. Dies ist gleichbedeutend damit, dass sich Richtungsvektoren der ersten und zweiten Richtung schneiden, woraus sich ergibt, dass die erste Richtung nicht gleich der zweiten Richtung ist. Der Laserstrahl wird also nicht in der Richtung über die Gewebebahn geführt, in der sich die Gewebebahn selbst bewegt, sondern schräg insbesondere senkrecht zur Bewegungsrichtung der Gewebebahn.

Die Gewebebahn wird auf einem ersten Weg in der ersten Richtung zum Transport einer Rohpapierbahn genutzt. Auf einem zweiten Weg in der ersten Richtung wird die Gewebebahn zum Ausgangspunkt des ersten Weges zurückgeführt. Vorzugsweise verläuft der erste Weg in der ersten Richtung oberhalb des zweiten Wegs in der ersten Richtung. Am Ende des ersten Weges wird die Rohpapierbahn auf eine andere Gewebebahn oder eine andere Vorrichtung innerhalb der Papier- oder Kartonmaschine weitergeleitet. Die Gewebebahn weist am Ende des ersten Weges eine Umlenkwalze auf, die die Richtung des Umlaufs der Gewebebahn ändert. Diese geänderte Richtung kann dabei eine dritte Richtung oder auch weiterhin die erste Richtung sein. Wenn es die erste Richtung bleibt, verläuft der zweite Weg entgegengesetzt zum ersten Weg. Mit anderen Worten ist der erste Weg eine positive Wegstrecke in der ersten Richtung und der zweite Weg eine negative Wegstrecke in der ersten Richtung. Wenn die Umlenkwalze die Gewebebahn in eine dritte Richtung umlenkt, ist die dritte Richtung nicht gleich der ersten und der zweiten Richtung. Die dritte Richtung schließt also mit der ersten und mit der zweiten Richtung einen Winkel ein. Richtungsvektoren der dritten Richtung schneiden sich also mit Richtungsvektoren der ersten und der zweiten Richtung.

Auf dem zweiten Weg wird die Gewebebahn mit dem Laser an einer Umlenkwalze bestrahlt. Dies muss nicht notwendiger Weise die Umlenkwalze am Ende des ersten Weges sein, sondern kann auch jede weitere Umlenkwalze der Vielzahl von Umlenkwalzen im Umlauf der Gewebebahn sein. Einzige Bedingung ist, dass die Umlenkwalze sich auf dem zweiten Weg befindet, da sich die Rohpapierbahn nicht mehr auf der Gewebebahn befinden darf. Die Bestrahlung mit dem Laserstrahl an einer Umlenkwalze ist vorteilhaft, da das Gewebe der Gewebebahn an einer Umlenkwalze geweitet wird, sodass der Schmutz besser von der Gewebebahn gelöst werden kann. Die Bestrahlung der Gewebebahn mit dem Laserstrahl findet in dem Bereich der Umlenkwalze statt, in dem die Gewebebahn eine Krümmung aufweist.

Die Bewegung des Laserstrahls in der zweiten Richtung erfolgt indem der Laserstrahl auf einen Spiegel gerichtet wird, der den Laserstrahl wiederum auf die Gewebebahn umlenkt. Der Spiegel wird dann in der zweiten Richtung über der Gewebebahn verfahren, sodass dadurch auch der Laserstrahl sich in der zweiten Richtung über die Gewebebahn bewegt.

Nach Ausführungsformen der Erfindung erfolgt die Reinigung der umlaufenden Gewebebahn dadurch, dass Verunreinigungen auf der Gewebebahn die Energie des Laserstrahls zumindest teilweise absorbieren und verdampfen.

Nach Ausführungsformen der Erfindung ist die umlaufende Gewebebahn ein Siebband der Papier- oder Kartonmaschine.

Erfindungsgemäß wird der Laserstrahl durch ein Rohrleitungssystem mit Spiegeln zur Gewebebahn geleitet. Der Laserstrahl wird somit nicht durch Staub oder andere Verunreinigungen gestört. Außerdem ist es so möglich, den Laser zur Erzeugung des Laserstrahls in hinreichend großer Entfernung zum Rest der Papier- oder Kartonmaschine zu positionieren. Dies ist vorteilhaft, um eine Beschädigung der empfindlichen Lasertechnologie zu vermeiden. Der Laser wird vorzugsweise in einem sicheren Schrank aufbewahrt, wie er etwa auch für Computerserver oder ähnliche elektronische Geräte vorgesehen ist. So wird eine Verschmutzung und etwaige Beschädigung des Lasers verhindert.

Der Laserstrahl des Lasers wird von diesem sicheren Ort aus durch ein Rohrleitungssystem zur Gewebebahn geleitet. Im Rohrleitungssystem befinden sich Spiegel zur Umleitung des Laserstrahls. Das Rohrleitungssystem kann also über mehrere Kurven, Ecken oder Umlenkungen verfügen. Am Ende des Rohrleitungssystems tritt der Laserstrahl aus dem Rohrleitungssystem heraus auf einen letzten Spiegel, der den Laserstrahl auf die Gewebebahn lenkt. Der Laserstrahl tritt also in einer Richtung parallel zur Ebene der Gewebebahn aus dem Rohrleitungssystem heraus und wird erst durch den letzten Spiegel auf die Gewebebahn gelenkt. Dieser letzte Spiegel wird vorzugsweise kontinuierlich mit Druckluft beaufschlagt, wodurch eine Verschmutzung des Spiegels mit Staub oder anderen Partikeln verhindert wird. Der letzte Spiegel ist in der zweiten Richtung beweglich, wodurch ein Bewegen des Laserstrahls in der zweiten Richtung auf der Gewebebahn ermöglicht wird.

Nach Ausführungsformen der Erfindung ist der Bereich der Gewebebahn, in dem die Bestrahlung mit dem Laserstrahl stattfindet, von einem Gehäuse umgeben. Das Gehäuse weist dabei eine Öffnung für das Rahrleitungssystem auf. Der Laserstrahl wird also durch das Rohrleitungssystem durch die Öffnung des Gehäuses auf die Gewebebahn geleitet, wo dann durch die Energie des Laserstrahls die Verdampfung der Verschmutzungen stattfindet. Die bei der Verdampfung auftretenden Gase werden von einer Absaugvorrichtung abgesaugt, sodass die Umgebung nicht mit diesen Gasen belastet wird. Außerdem ist ein solches Gehäuse vorteilhaft, um Brandschutzrichtlinien einzuhalten.

Nach Ausführungsformen der Erfindung wird der Laserstrahl vor dem Auftreffen auf die Gewebebahn aufgeweitet. Dies kann beispielsweise mit einer optischen Linse passieren. Eine adaptive optische Linse kann so ausgebildet sein, dass verschiedene Aufweitungen des Laserstrahls ermöglicht werden. Eine Aufweitung des Laserstrahls ist vorteilhaft, um einen größeren Bereich der Gewebebahn zu säubern und um punktuelle große Hitzen zu vermeiden. Die Aufweitung kann entweder direkt vor der Gewebebahn, also nach dem letzten Spiegel, oder nach Austritt aus dem Rohrleitungssystem vor Auftreffen auf dem letzten Spiegel erfolgen. Alternativ kann die Aufweitung auch noch im Rohrleitungssystem erfolgen.

Nach Ausführungsformen der Erfindung erzeugt der Laser in einem ersten Modus einen kontinuierlichen Laserstrahl und in einem zweiten Modus einen gepulsten Laserstrahl. Dadurch ergibt sich ein Laser mit mehreren Parametern, die in Abhängigkeit von der Gewebebahn und den auftretenden Verschmutzungen auf der Gewebebahn einstellbar sind. Diese Parameter sind:
- der Modus des Lasers;
- die Intensität oder Energie des Laserstrahls;
- der Grad der Aufweitung des Laserstrahls;
- die Geschwindigkeit des Laserstrahls in der zweiten Richtung; und
- der Winkel zwischen Laserstrahl und Gewebebahn.

Wenn beispielsweise hartnäckige Verschmutzungen ein Problem sind, kann die Energie des Laserstrahls erhöht werden. Der Grad der Aufweitung kann dazu verwendet werden, einen größeren Bereich zu säubern oder aber bei einer Verkleinerung der Aufweitung einen kleineren Bereich gründlicher zu säubern. Die Geschwindigkeit des Laserstrahls kann erhöht werden, wenn eine großflächige Reinigung der Gewebebahn gewünscht ist. Eine Verkleinerung der Geschwindigkeit resultiert in einer gründlicheren Reinigung. Der Winkel zwischen Laserstrahl und Gewebebahn kann ebenfalls variiert werden, um auf die Art der Verschmutzungen zu reagieren. Für Verschmutzungen wie zum Beispiel Leimklumpen kann beispielsweise ein anderer Auftreffwinkel des Laserstrahls vorteilhaft als für Verunreinigungen mit Papierfasern. Der Winkel lässt sich über den Neigungswinkel des letzten Spiegels oder über die Neigung des Glasfaserkabelendes erreichen.

Dadurch, dass sich der Laserstrahl in einer zweiten Richtung und die Gewebebahn in einer ersten Richtung bewegt, entsteht eine Zickzacklinie auf der Gewebebahn. Wenn der Laserstrahl von einer ersten Position an einem Ende der Gewebebahn in der zweiten Richtung zum anderen Ende der Gewebebahn verfahren wird, bewegt sich die Gewebebahn in dieser Zeit in die erste Richtung, wodurch ein schräger Verlauf des Laserstrahls auf der Gewebebahn entsteht. Wenn der Laserstrahl nun an dem anderen Ende der Gewebebahn angelangt ist, wird er wiederum in die zweite Richtung aber mit negativer Wegstrecke zurück zum Ausgangspunkt verfahren. Da sich während dieses Weges auch die Gewebebahn weiterhin in der ersten Richtung bewegt, beschreibt der Laserstrahl wiederum eine schräge Linie auf der Gewebebahn. So entsteht das angesprochene Zickzackmuster.

In einem weiteren Aspekt betrifft die Erfindung eine Vorrichtung zur Reinigung einer in einer ersten Richtung umlaufenden Gewebebahn in einer Papier- oder Kartonmaschine mit einem Laser zur Erzeugung eines Laserstrahls und Mitteln zur Lenkung des Laserstrahls auf die umlaufende Gewebebahn. Die Lenkung des Laserstrahls erfolgt mit dem oben geschriebenen Rohrleitungssystem.

Nach Ausführungsformen der Erfindung weist die Vorrichtung außerdem eine Steuerung auf. Die Lenkung des Laserstrahls ist durch die Steuerung steuerbar und der Laserstrahl kann durch die Steuerung in einer zweiten Richtung auf der Gewebebahn bewegt werden. Die Steuerung ist dazu ausgebildet, den Laserstrahl so in der zweiten Richtung über die Gewebebahn zu bewegen, dass jeder Punkt der Gewebebahn nach einer Vielzahl von Umläufen der Gewebebahn vom Laserstrahl bestrahlt wurde.

In noch einem weiteren Aspekt betrifft die Erfindung eine Papier- oder Kartonmaschine mit einer Vorrichtung nach Ausführungsformen der Erfindung und einem Siebband nach Ausführungsformen der Erfindung.

Im Weiteren werden zur Verdeutlichung von Ausführungsformen der Erfindung mit einem Laserstrahl bereinigte Gewebebahnen gezeigt. Es zeigen:
- Fig. 1: eine Kunststoffgewebebahn, die in einem mittleren Bereich mit Hilfe eines Laserstrahls gereinigt wurde;
- Fig. 2: eine Kunststoffgewebebahn, die am Randbereich mit Hilfe eines Laserstrahls gereinigt wurde; und
- Fig. 3: eine Kunststoffgewebebahn, die mit Hilfe eines gepulsten Laserstrahls gereinigt wurde.

Figur 1 zeigt eine verschmutzte Kunststoffgewebebahn 100, die in einem mittleren Bereich 102 mit Hilfe eines Laserstrahls gereinigt wurde. Im mittleren Bereich 102 ist deutlich der gesäuberte Bereich 104 zu erkennen, der sich durch seine Farbe vom restlichen Kunststoffgewebe der Kunststoffgewebebahn 100 unterscheidet.

Figur 2 zeigt eine verschmutzte Kunststoffgewebebahn 200, die im Randbereich einen gesäuberten Bereich 202 aufweist.

Gut zu erkennen ist hier die aufgeweitete Strahlweite des Laserstrahls. Sie entspricht der Breite 204. Der Verlauf des Laserstrahls auf der Kunststoffgewebebahn entspricht nicht der Bewegung des Laserstrahls innerhalb der Papier- oder Kartonmaschine, da sich die Gewebebahn gleichzeitig in eine andere Richtung bewegt. Wie bereits oben beschrieben bewegt sich die Gewebebahn in einer ersten Richtung und der Laserstrahl in einer zweiten Richtung. Die erste Richtung ist in Figur 2 durch Pfeil 206 gekennzeichnet und die zweite Richtung durch Pfeil 208. Je nach den Geschwindigkeiten der Bewegung der Gewebebahn und des Lasers in der ersten Richtung 206 und der zweiten Richtung 208 ergibt sich die effektive Richtung 210 des Laserstrahls auf der Gewebebahn 200.

Figur 3 zeigt eine verschmutzte Kunststoffgewebebahn 300, die mit einem gepulsten Laserstrahl der Breite 302 gesäubert wurde. Die vielen teilweisen Säuberungen 104 der Kunststoffgewebebahn 300 entstehen dadurch, dass der Laser immer nur für eine gewisse Zeit angeschaltet war und danach wieder ausgeschaltet wurde, wobei keine Reinigung der Kunststoffgewebebahn während eines ausgeschalteten Lasers stattgefunden hat. Daher befinden sich zwischen den gesäuberten Bereichen 304 ungesäuberte Bereiche 306. Auch in Figur 3 ist, ähnlich wie in Figur 2, der Laserstrahl effektiv auf der Gewebebahn in einer effektiven Richtung 308 verschoben worden. Dies resultiert daraus, dass die Gewebebahn in die erste Richtung 310 und der Laserstrahl in die zweite Richtung 312 bewegt wurde.

### Bezugszeichenliste

- 100: Kunststoffgewebebahn
- 102: mittlerer Bereich
- 104: gesäuberter Bereich
- 200: Kunststoffgewebebahn
- 202: gesäuberter Bereich
- 204: Breite
- 206: erste Richtung
- 208: zweite Richtung
- 210: effektive Richtung
- 300: Kunststoffgewebebahn
- 302: Breite
- 304: gesäuberter Bereich
- 306: ungesäuberter Bereich
- 308: effektive Richtung
- 310: erste Richtung
- 312: zweite Richtung

## Patentansprüche

1. Verfahren zur Reinigung einer Gewebebahn in einer Papier- oder Kartonmaschine, wobei durch die Gewebebahn eine Rohpapierbahn durch die Papier- oder Kartonmaschine transportiert wird wobei die Gewebebahn In einer ersten Richtung über zumindest zwei Umlenkwalzen in der Papier-oder Kartonmaschine umläuft, wobei
die Gewebebahn durch Bestrahlung mit einem Laserstrahl gereinigt wird, **dadurch gekennzeichnet, dass** der Laserstrahl durch ein Rohrleitungssystem mit Spiegeln zur Gewebebahn geleitet wird, wobei der Laserstrahl am Ende des Rohrleitungssystems aus dem Rohrleitungssystem heraus auf einen letzten Spiegel tritt, der den Laserstrahl auf die Gewebebahn lenkt, wobei der letzte Spiegel mit Druckluft beaufschlagt wird und in einer zweiten Richtung beweglich ist, sodass der Laserstrahl in der zweiten Richtung auf der Gewebebahn bewegt wird, und wobei die erste und die zweite Richtung einen Winkel einschließen.

2. Verfahren nach Anspruch 1, wobei der Laserstrahl eine Laserstrahlwellenlänge aufweist, wobei die Gewebebahn aus einem Kunststoff oder einem Metall besteht, wobei der Kunststoff weniger als 5% der Energie des Laserstrahls absorbiert.

3. Verfahren nach Anspruch 2, wobei der Kunststoff den Laserstrahl zumindest teilweise streut.

4. Verfahren nach einem der vorhergehenden Ansprüche, wobei die Gewebebahn auf einem ersten Weg in der ersten Richtung eine Rohpapierbahn transportiert und auf einem zweiten Weg zum Ausgangspunkt des ersten Wegs zurückgeführt wird, wobei die Gewebebahn mit dem Laserstrahl an einer Umlenkwalze auf dem zweiten Weg bestrahlt wird.

5. Verfahren nach einem der vorhergehenden Ansprüche, wobei die Reinigung der umlaufenden Gewebebahn dadurch erfolgt, dass Verunreinigungen auf der Gewebebahn die Energie des Laserstrahls zumindest teilweise absorbieren und verdampfen.

6. Verfahren nach einem der Ansprüche 1-5, wobei der Laser durch einen Lichtwellenleiter zur Gewebebahn geleitet wird.

7. Verfahren nach einem der vorhergehenden Ansprüche, wobei der Laserstrahl vor der Gewebebahn aufgeweitet wird.

8. Verfahren nach Anspruch 7, wobei der Laser in einem ersten Modus einen kontinuierlichen Laserstrahl und in einem zweiten Modus einen gepulsten Laserstrahl erzeugt, wobei folgende Parameter in Abhängigkeit von der Gewebebahn und den Verschmutzungen auf der Gewebebahn einstellbar sind:
- der Modus des Lasers;
- die Intensität oder Energie des Laserstrahls;
- der Grad der Aufweitung des Laserstrahls;
- die Geschwindigkeit des Laserstrahls in der zweiten Richtung; und
- der Winkel zwischen Laserstrahl und Gewebebahn.

9. Vorrichtung zur Reinigung einer in einer ersten Richtung umlaufenden Gewebebahn in einer Papier- oder Kartonmaschine mit einem Laser zur Erzeugung eines Laserstrahls, **gekennzeichnet durch** ein Rohrleitungssystem mit Spiegeln, zur Leitung des Laserstrahls auf die Gewebebahn, wobei der Laserstrahl am Ende des Rohrleitungssystems aus dem Rohrleitungssystem heraus auf einen letzten Spiegel tritt, der den Laserstrahl auf die Gewebebahn lenkt,
und wobei der letzte Spiegel mit Druckluft beaufschlagbar und in einer zweiten mit der ersten Richtung einen Winkel einschließenden Richtung beweglich ist, sodass der Laserstrahl in der zweiten Richtung auf der Gewebahn beweglich ist.

10. Vorrichtung nach Anspruch 9, wobei die Vorrichtung außerdem eine Steuerung aufweist, wobei die Lenkung des Laserstrahls durch die Steuerung steuerbar ist und der Laserstrahl durch die Steuerung in der zweiten Richtung auf der Gewebebahn beweglich ist, wobei die Steuerung dazu ausgebildet ist, den Laserstrahl so in der zweiten Richtung über die Gewebebahn zu bewegen, dass jeder Punkt der Gewebebahn nach einer Vielzahl von Umläufen der Gewebebahn vom Laserstrahl bestrahlt wurde.

11. Vorrichtung nach Anspruch 10, wobei die Steuerung zumindest einen der folgenden Parameter des Laserstrahls steuert:
- den Modus des Lasers;
- die Intensität oder Energie des Laserstrahls;
- den Grad der Aufweitung des Laserstrahls;
- die Geschwindigkeit des Laserstrahls in der zweiten Richtung; und
- den Winkel zwischen Laserstrahl und Gewebebahn.

12. Papier- oder Kartonmaschine mit einer Vorrichtung nach einem der Ansprüche 9-11.

## Claims

1. A method for cleaning a fabric web in a paper or board machine, wherein a raw paper web is transported through the paper or board machine by the fabric web, the fabric web in a first direction revolving over at least two deflection rollers in the paper or board machine, the fabric web being cleaned by irradiation with a laser beam,
**characterized in that** the laser beam is conducted through a conduit system having mirrors to the fabric web, at the end of the conduit system the laser beam exiting the conduit system onto a last mirror, which directs the laser beam to the fabric web, the last mirror being subjected to compressed air and movable in a second direction so that the laser beam is moved in the second direction on the fabric web, and the first and second directions enclosing an angle.

2. The method according to claim 1, wherein the laser beam has a laser beam wavelength, the fabric web being made of a plastic material or a metal, and the plastic material absorbing less than 5% of the energy of the laser beam.

3. The method according to claim 2, wherein the plastic material at least partially scatters the laser beam.

4. A method according to one of the preceding claims, wherein, on a first path, the fabric web transports a raw paper web in the first direction and on the second path is returned to the starting point of the first path, the fabric web being irradiated with the laser beam at a deflection roller on the second path.

5. A method according to one of the preceding claims, wherein the cleaning of the revolving fabric web is achieved in that impurities on the fabric web at least partially absorb the energy of the laser beam and evaporate.

6. A method according to one of claims 1 to 5, wherein the laser is conducted through an optical waveguide to the fabric web.

7. A method according to one of the preceding claims, wherein the laser beam is expanded in front of the fabric web.

8. The method according to claim 7, wherein the laser generates a continuous laser beam in a first mode and generates a pulsed laser beam in a second mode, the following parameters being adjustable as a function of the fabric web and the soiling of the fabric web:
- the mode of the laser;
- the intensity or energy of the laser beam;
- the degree of expansion of the laser beam;
- the velocity of the laser beam in the second direction; and
- the angle between the laser beam and the fabric web.

9. A device for cleaning a fabric web revolving in a first direction in a paper or board machine using a laser for generating a laser beam, **characterized by** a conduit system having mirrors for conducting the laser beam to the fabric web, at the end of the conduit system the laser beam exiting the conduit system onto a last mirror, which directs the laser beam to the fabric web, and the last mirror being subjectable to compressed air and movable in a second direction enclosing an angle with the first direction so that the laser beam can be moved in the second direction on the fabric web.

10. The device according to claim 9, wherein the device further comprises a control unit, the directing of the laser beam being controllable by the control unit, and the laser beam being movable in the second direction on the fabric web by way of the control unit, the control unit being designed to move the laser beam in the second direction over the fabric web in such a way that each point of the fabric web has been irradiated by the laser beam after a plurality of revolutions of the fabric web.

11. The device according to claim 10, wherein the control unit controls at least one of the following parameters of the laser beam:
- the mode of the laser;
- the intensity or energy of the laser beam;
- the degree of expansion of the laser beam;
- the velocity of the laser beam in the second direction; and
- the angle between the laser beam and the fabric web.

12. A paper or board machine, comprising a device according to one of claims 9 to 11.

## Revendications

1. Procédé pour le nettoyage d'une bande de tissu dans une machine à papier ou à carton, dans lequel une bande de papier brut étant transportée à travers la machine à papier ou à carton par la bande de tissu, dans lequel la voie de tissu circule dans une première direction dans la machine à papier ou à carton, autour d'au moins deux rouleaux déflecteurs, dans lequel la bande de tissu est nettoyée par irradiation avec un faisceau laser, **caractérisé en ce que** le faisceau laser est guidé vers la bande de tissu à travers un système de conduits avec des miroirs, dans lequel, en sortant du système de conduits à l'extrémité du système de conduits, le faisceau laser atteint un dernier miroir dirigeant le faisceau laser vers la bande de tissu, le dernier miroir étant soumis à de l'air comprimé et déplaçable dans une deuxième direction, de sorte que le faisceau laser est déplacé dans la deuxième direction sur la bande de tissu, et dans lequel la première et la deuxième direction forment un angle.

2. Procédé selon la revendication 1, dans lequel le faisceau laser présente une longueur d'onde de faisceau laser, dans lequel la bande de tissu est constituée d'une matière plastique ou de métal, dans lequel la matière plastique absorbe moins de 5% de l'énergie du faisceau laser.

3. Procédé selon la revendication 2, dans lequel la matière plastique disperse au moins partiellement le faisceau laser.

4. Procédé selon l'une des revendications précédentes, dans lequel la bande de tissu transporte une bande de papier brut dans la première direction, sur un premier trajet, puis est renvoyée sur un deuxième trajet vers le point de départ du premier trajet, dans lequel la bande de tissu est irradiée avec le faisceau laser sur un rouleau déflecteur sur le deuxième trajet.

5. Procédé selon l'une des revendications précédentes, dans lequel le nettoyage de la bande de tissu en rotation est réalisé par le fait que les salissures sur la bande de tissu absorbent et évaporent au moins partiellement l'énergie du faisceau laser.

6. Procédé selon l'une des revendications 1 à 5, dans lequel le laser est guidé vers la bande de tissu par un conducteur optique.

7. Procédé selon l'une des revendications précédentes, dans lequel le faisceau laser est élargi avant la bande de tissu.

8. Procédé selon la revendication 7, dans lequel le laser produit un faisceau laser continu dans un premier mode et un faisceau laser pulsé dans un deuxième mode, dans lequel les paramètres suivants peuvent être réglés en fonction de la bande de tissu et des salissures sur la bande de tissu :
- le mode du laser ;
- l'intensité ou l'énergie du faisceau laser ;
- le degré d'ouverture du faisceau laser ;
- la vitesse du faisceau laser dans la deuxième direction ; et
- l'angle entre le faisceau laser et la bande de tissu.

9. Dispositif pour le nettoyage d'une bande de tissu circulant dans une première direction dans une machine à papier ou à carton, avec un laser destiné à produire un faisceau laser, **caractérisé par** un système de conduits avec des miroirs destinés à orienter le faisceau laser vers la bande de tissu, dans lequel le faisceau laser atteint un dernier miroir en sortant du système de conduits à l'extrémité du système de conduits, lequel dirige le faisceau laser vers la bande de tissu, et dans lequel le dernier miroir peut être soumis à de l'air comprimé, tout en étant déplaçable dans une deuxième direction formant un angle avec la première direction, de sorte que le faisceau laser est déplaçable vers la bande de tissu dans la deuxième direction.

10. Dispositif selon la revendication 9, dans lequel le dispositif comporte en outre une commande, dans lequel l'orientation du faisceau laser peut être contrôlée par la commande, et le faisceau laser peut être déplacé dans la deuxième direction vers la bande de tissu à l'aide de la commande, dans lequel la commande est conçue pour déplacer le faisceau laser de telle façon dans la deuxième direction sur la bande de tissu, que chaque point de la bande de tissu est irradié par le faisceau laser après une multitude de rotations de la bande de tissu.

11. Dispositif selon la revendication 10, dans lequel la commande permet de commander au moins l'un des paramètres suivants :
- le mode du laser ;
- l'intensité ou l'énergie du faisceau laser ;
- le degré d'ouverture du faisceau laser ;
- la vitesse du faisceau laser dans la deuxième direction ; et
- l'angle entre le faisceau laser et la bande de tissu.

12. Machine à papier ou à carton avec un dispositif selon l'une des revendications 9 à 11.
